# EUROPÄISCHE PATENTANMELDUNG

(11) **EP 4 660 518 A1**
(43) Veröffentlichungstag der Anmeldung: **10.12.2025**
(21) Anmeldenummer: 25169363.6
(22) Anmeldetag: 09.04.2025
(51) Int. Cl.: F17C 13/04

(54) **GASBEHÄLTER MIT KUPPLUNG**

(30) Priorität: 06.06.2024 DE 202024001096 U
(71) Anmelder: Alugas Technologies GmbH, 55566 Bad Sobernheim (DE)
(72) Erfinder: Anspach , Jörg, 55569 Monzingen (DE)
(74) Vertreter: Flosdorff, Jürgen

(57) **Zusammenfassung**

Gasbehälter, der in ein Gehäuse einsetzbar ist und mit einem Multifunktionsventil versehen ist, das ein Füllstopventil mit einem Befüllanschluss, ein Entnahmeventil und einen Füllstandanzeiger enthält, die an einem Flansch fest angebracht sind, der an dem Gasbehälter befestigt ist, wobei der Befüllanschluss durch eine Befüllleitung, vorzugsweise einen Befüllschlauch, mit einem Befüllstutzen verbunden ist, der an einer Gehäusewand befestigbar ist und der mit einer Betankungspistole einer Befülleinrichtung zum Befüllen des Gasbehälters verbindbar ist, ist dadurch gekennzeichnet, dass mit dem Befüllanschluss des Gasbehälters eine Kupplung verbunden ist, von der ein Kupplungselement mit dem Gewinde des Befüllanschlusses verschraubt ist, und das andere trennbare Kupplungselement mit dem Befüllschlauch verbunden ist.

## Beschreibung

Die Erfindung betrifft einen Gasbehälter, der in ein Gehäuse eingesetzt ist und mit einem Multifunktionsventil versehen ist, das ein Füllstopventil mit einem Befüllanschluss, ein Entnahmeventil und einen Füllstandsanzeiger enthält, die an einem Flansch fest angebracht sind, der an dem Gasbehälter befestigt ist, wobei der Befüllanschluss durch eine Leitung, vorzugsweise einen Schlauch, mit einem Befüllstutzen verbunden ist, der an einer Gehäusewand befestigt ist und der mit einer Betankungspistole einer Befülleinrichtung zum Befüllen des Gasbehälters verbindbar ist.

Bei dem Gasbehälter kann es sich um eine Gasflasche oder einen Gastank handeln, die eine beliebige Größe haben können. Weitverbreitete Gasflaschen haben ein Füllgewicht von ca. 11 bzw. ca. 14 Kilogramm Flüssiggas, bei dem es sich um Propan, Butan, oder ein Propan/Butan-Gemisch handeln kann.

Gasbehälter der betrachteten Art sind häufig in ein Wohnmobil eingesetzt und dabei in ein Gehäuse des Wohnmobils eingebaut, sodass sie unbeweglich in dem Fahrzeug fixiert sind, aber bei Bedarf aus ihrem Gehäuse entnehmbar sind. Dabei ist der Befüllanschluss des Gasbehälters fest mit einem Schlauch verschraubt, der zur Sicherung einer dichten Verbindung mit einem zugehörigen Schlüssel so festgezogen ist, dass die Schraubverbindung nur mit einem derartigen Schlüssel wieder lösbar ist. Das andere Ende des Befüllschlauchs ist mit einem Befüllstutzen verbunden, der fest an einer Wand des Gehäuses angebracht ist und der durch eine Betankungspistole einer Befülleinrichtung zum Befüllen des Gasbehälters verbunden werden kann.

Es liegt im Rahmen der Erfindung, dass der Gasbehälter in einer anderen Umgebung als in einem Wohnmobil auf die beschriebene Weise angeordnet sein kann.

Im Falle einer Notsituation, beispielsweise im Falle eines Brandes in der Nähe des Gasbehälters, zum Beispiel als Folge eines Unfalls mit dem Wohnmobil des oben beschriebenen Beispiels, muss der Gasbehälter so schnell wie möglich aus dem Gefahrenbereich entfernt werden. Wenn der Gasbehälter mit dem Befüllschlauch auf die beschriebene Weise fest verschraubt ist, muss bei der bisher üblichen Anordnung und Befestigung des Füllschlauchs die Verschraubung mit Hilfe des passenden Schlüssels gelöst werden, der nicht immer umgehend zur Verfügung steht. Da der Befüllschlauch mit dem Befüllstutzen an einer Gehäusewand befestigt ist, kann eine eilige Entnahme des Gasbehälters aus dem Gefahrenbereich nicht möglich sein.

Der vorliegenden Erfindung liegt die Aufgabe zugrunde, in einer derartigen Notlage die Sicherheit zu erhöhen.

Diese Aufgabe wird erfindungsgemäß durch die Merkmale des Anspruchs 1 gelöst.

Vorteilhafte Ausgestaltungen der Erfindung sind in den Unteransprüchen gekennzeichnet.

Die Erfindung sieht vor, dass mit dem Befüllanschluss des Gasbehälters eine Kupplung verbunden ist, die mit einem der beiden Kupplungselemente mit dem Gewinde des Befüllanschlusses verschraubt ist, während das andere Kupplungselement mit dem Befüllschlauch fest verbunden ist. Die erfindungsgemäß vorgesehene Kupplung lässt sich ohne Verwendung eines Werkzeugs lösen, sodass der Gasbehälter im Handumdrehen aus seinem Gehäuse entnommen werden kann. Hierdurch ist die Sicherheit vor einer Explosion des Gasbehälters erhöht.

In weiterer Ausgestaltung der Erfindung ist vorgesehen, dass die Kupplung eine Schnellkupplung ist, die mit einem einfachen Handgriff zu lösen und wieder zusammen zu setzen ist. Die Kupplung kann eine Schnellkupplung mit Bajonettverschluss sein, deren Verschluss durch ein gegenseitiges Verdrehen der beiden Kupplungsstücke gelöst wird.

In einer bevorzugten Ausführungsform ist die Kupplung eine Schnellkupplung mit Kugel und einer Überwurfhülse, die gegen Federkraft zurückziehbar ist, woraufhin die Kugeln die Verbindung der beiden Kupplungselemente freigeben.

Die Kupplung kann einseitig absperrend sein oder aber beidseitig absperrend.

In einer weiteren Ausgestaltung der Erfindung kann der Verbindungsbereich der beiden Kupplungsstücke von einer leicht zu öffnenden Betätigungsschutzreinrichtung überdeckt sein, die den geschlossenen Zustand der Kupplung zusätzlich sichert.

Weitere Merkmale und Einzelheiten der Erfindung ergeben sich aus den beigefügten Figuren und der zugehörigen Beschreibung.

Dabei zeigen:
Figur 1 eine Aufsicht auf ein Multifunktionsventil eines Gasbehälters mit einer Kupplung;
Figur 2 eine rein schematische Darstellung eines Multifunktionsventils mit einseitig absperrender Kupplung;
Figur 3 eine rein schematische Darstellung eines Multifunktionsventils mit beidseitig absperrender Kupplung.

Figur 1 zeigt eine Aufsicht auf ein Multifunktionsventil 1, das einen Befüllanschluss 2 mit einem in der Figur nicht zu erkennenden Füllstoppventil enthält. Der Befüllanschluss 2 ist mit einer Kupplung 3 verbunden, von der ein Kupplungselement 4 mit dem Gewinde des Befüllanschlusses 2 verschraubt ist. Das andere Kupplungselement 5 ist trennbar mit dem Kupplungselement 4 verbunden und mit dem Ende eines Befüllschlauchs fest verbunden, der in der Figur nicht dargestellt ist. Die beiden Kupplungselemente 4 und 5 sind leicht trennbar, beispielsweise mit einem Bajonettverschluss versehen.

Das Multifunktionsventil enthält außerdem ein Entnahmeventil 6, das mit einem Entnahmestutzen 7 versehen ist, der mit einem nicht dargestellten Entnahmeschlauch verbindbar ist.

In Figur 2 ist ein Multifunktionsventil 8 auf abstrakte Weise als Kasten dargestellt. Das Multifunktionsventil 8 enthält folgende Funktionen: Ein Entnahmeventil, ein Sicherheitsventil, ein Füllstopventil inklusive Rückschlagventil 9 und eine Füllstandsanzeige. Durch Symbole ist dargestellt, dass die Kupplung, mit der der Befüllanschluss versehen ist, einseitig absperrend ist. Das in der Darstellung rechte Kupplungselement ist über einen Schlauch mit einem Befüllstutzen 9 verbunden, der zum Beispiel an einer Wand eines Gehäuses befestigt ist, in das der nicht dargestellte Gasbehälter eingesetzt ist.

Figur 3 zeigt eine Variante der Kupplung 10, die beidseitig absperrend ist.

## Patentansprüche

1. Gasbehälter, der in ein Gehäuse einsetzbar ist und mit einem Multifunktionsventil versehen ist, das ein Füllstopventil mit einem Befüllanschluss, ein Entnahmeventil und einen Füllstandanzeiger enthält, die an einem Flansch fest angebracht sind, der an dem Gasbehälter befestigt ist, wobei der Befüllanschluss durch eine Befüllleitung, vorzugsweise einen Befüllschlauch, mit einem Befüllstutzen verbunden ist, der an einer Gehäusewand befestigbar ist und der mit einer Betankungspistole einer Befülleinrichtung zum Befüllen des Gasbehälters verbindbar ist,
**dadurch gekennzeichnet,**
**dass** mit dem Befüllanschluss (2) des Gasbehälters eine Kupplung (3) verbunden ist, von der ein Kupplungselement (4) mit dem Gewinde des Befüllanschlusses (2) verschraubt ist, und das andere trennbare Kupplungselement (5) mit dem Befüllschlauch verbunden ist.

2. Gasbehälter nach Anspruch 1,
**dadurch gekennzeichnet,**
**dass** die Kupplung (3) eine Schnellkupplung ist.

3. Gasbehälter nach Anspruch 1 oder 2,
**dadurch gekennzeichnet,**
**dass** die Kupplung (3) eine Schnellkupplung mit Bajonettverschluss ist.

4. Gasbehälter nach Anspruch 1 oder 2,
**dadurch gekennzeichnet,**
**dass** die Kupplung eine Schnellkupplung (3) mit Kugeln und Überwurfhülse ist.

5. Gasbehälter nach einem der Ansprüche 1 bis 4,
**dadurch gekennzeichnet,**
**dass** die Kupplung einseitig absperrend ist.

6. Gasbehälter nach einem der Ansprüche 1 bis 4,
**dadurch gekennzeichnet,**
**dass** die Kupplung (10) beidseitig absperrend ist.

7. Gasbehälter nach einem der Ansprüche 1 bis 6,
**dadurch gekennzeichnet,**
**dass** der Verbindungsbereich der beiden Kupplungselemente der Kupplung von einer zu öffnenden Betätigungsschutzeinrichtung überdeckbar ist.
